# EUROPÄISCHE PATENTSCHRIFT

(11) **EP 0 985 218 B1**
(45) Veröffentlichungstag und Bekanntmachung des Hinweises auf die Patenterteilung: **04.10.2001**
(21) Anmeldenummer: 98932086.6
(22) Anmeldetag: 27.05.1998
(51) Int. Cl.: H01F 27/22

(54) **VORRICHTUNG UND VERFAHREN ZUM KÜHLEN EINER PLANARINDUKTIVITÄT**
DEVICE AND METHOD FOR COOLING A PLANAR INDUCTOR
DISPOSITIF ET PROCEDE POUR REFROIDIR UNE BOBINE D'INDUCTANCE DE TYPE PLANAR

(30) Priorität: 27.05.1997 DE 19722204; 13.09.1997 DE 19740283; 28.02.1998 DE 19808592
(43) Veröffentlichungstag der Anmeldung: 15.03.2000
(73) Patentinhaber: Power-One AG, 8610 Uster (CH)
(72) Erfinder: GAMMENTHALER, Peter, CH-8335 Hittnau (CH)
(74) Vertreter: Behrmann, Niels, Dipl.-Ing.
(86) Internationale Anmeldenummer: EP9803104
(87) Internationale Veröffentlichungsnummer: WO9854735

(56) Entgegenhaltungen:
- EP-A- 0 564 315
- EP-A- 0 735 551
- US-A- 4 622 627
- PATENT ABSTRACTS OF JAPAN vol. 016, no. 554 (E-1293), 25. November 1992 & JP 04 209509 A (MITSUBISHI ELECTRIC CORP), 30. Juli 1992

## Beschreibung

Die vorliegende Erfindung betrifft eine Vorrichtung bzw. ein Verfahren zum Kühlen einer Planarinduktivität, insbesondere eines Planartransformators, nach dem Oberbegriff des Patentanspruchs 1, wie sie aus der EP 0 564 315 A1 bekannt ist.

Ein typisches Anwendungsgebiet sind Schaltnetzteile. Hier werden -- durch zunehmende Miniaturisierung -- vermehrt mehrlagige Trägerplatinen ("Multilayer") eingesetzt, die eine Mehrzahl von voneinander elektrisch getrennten oder punktuell verbundenen Leiterschichten innerhalb einer konventionellen Leiterplattenstruktur besitzen. Auch werden beispielsweise in diesem Anwendungsgebiet herkömmliche, diskrete Induktivitäten, wie etwa Transformatoren oder Drosseln, durch die Planartechnik realisiert, nämlich durch die unmittelbare Ausnutzung von entsprechend ausgebildeten Leitungsschichten des Multilayers als Wicklungen dieser Induktivität, wobei diese üblicherweise dann mit einem Transformatorkern zusammenwirken, welcher in geeigneter Weise auf den Multilayer bzw. in Durchbrüchen desselben plaziert ist.

Der Einsatz solcher Planarinduktivitäten wird jedoch insbesondere in der Leistungselektronik durch eine Anzahl von mechanischen und thermischen Problemen erschwert. So entstehen nämlich beispielsweise in Schaltnetzteilen auf engstem Raum Kupfer- und Kernverluste, die ohne besondere Kühlmaßnahmen den mehrschichtigen Leitungsträger zu stark erwärmen, so daß selbst etwa mit Überdimensionierungen der Einsatz dieser neuartigen Technologie auf Leistungsgrenzen stößt.

Insbesondere bei Vorrichtungen mit höherer (Verlust-) Leistung wurden daher Versuche unternommen, den Multilayer durch verschiedene Maßnahmen zusätzlich zu kühlen, wobei etwa sog. "thermal drains", also Wärmesenken, in Form von Metallbolzen od.dgl. zu einem Kühlkörper eingesetzt werden. Eine derartige Anordnung aus dem Stand der Technik ist einfachheitshalber in Fig. 4 der nachfolgenden Zeichnung wiedergegeben: Eine Transformatoranordnung oder Drossel in einem Multilayer 10 mit entsprechend als Transformatorwindungen ausgebildeten Leitungsschichten weist einen ersten -- im Querschnitt beispielhaft E-förmigen -- Transformatorkern 12 auf, der sich mit Schenkeln 14 durch entsprechende schlitzförmige Durchbrüche des Multilayers 10 erstreckt. Zum Schließen des magnetischen Kreises sitzt auf dem ersten Transformatorkern 12 ein zweiter, plattenförmiger und im Querschnitt I-förmiger Transformatorkern 16, so daß etwa in den zwischenliegenden Multilayer-Abschnitten 18 laufende Windungsschichten von dem Transformatorkern 12, 16 umschlossen sind. Die Kernelemente 12, 16 sind seitlich oder flächig miteinander verklebt und stellen so den magnetischen Kreis sicher.

Zum Kühlen dieser -- wie gesagt, aus dem Stand der Technik bekannten -- Anordnung ist im linken Bereich der Fig. 4 ein Distänzbolzen 20 gezeigt, der in die Platine 10 hineingepreßt ist und anderenends thermischen Kontakt mit einem plattenförmigen Kühlkörper 22 herstellt. Eine ebenfalls aus dem Stand der Technik bekannte Alternative ist im rechten Bereich der Fig. 4 gezeigt; dort ist ein Kühlbolzen 24 unmittelbar in die Platine 10 eingelötet und -- wie auch der Distanzbolzen 20 -- mittels einer Schraubverbindung mit dem Kühlkörper 22 verbunden.

Durch eine solche Anordnung entstehen aber eine Reihe von schadensträchtigen Sicherheits- und Wärmeausdehnungsproblemen, und darüber hinaus wird durch die Wärmeübertragungs- bzw. Distanzstücke 20, 24 zusätzlich Platz auf der Leiterplatte 10 benötigt. Die entstehende starre Verbindung ist ferner insbesondere gegenüber Beschleunigungen bzw. bei starker mechanischer Beanspruchung fehleranfällig und ungenügend. Nachteilig ist zusätzlich die nur punktuelle Wärmeabführung durch die thermal drains, und darüber hinaus verringern die dafür erforderlichen Durchgangslöcher die nutzbare Fläche des Multilayers auch für die innenliegenden Schichten.

Als weiterer Ansatz aus dem Stand der Technik ist gemäß Darstellung in Fig. 5 der Zeichnung eine thermische Anbindung des Transformatorkerns selbst an den Kühlkörper 22 vorgesehen. Dies erfolgt mittels einer elastischen Schicht 26 aus wärmeleitendem Material, die in der in Fig. 5 gezeigten Weise zwischen Transformatorkern 16 und Kühlkörper 22 liegt. Die mechanische Verbindung zwischen Kühlkörper 22 und Multilayer 10 ist über Distanzstücke 28 und Schrauben 30 realisiert; die naturgemäß entstehenden Maßtoleranzen der Kerne und Bolzen benötigen jedoch die Flexibilität des Materials 26, welches als großflächige, flexible Wärmeleitmatte auch als "Gap-Pad" oder "Soft-Pad" bezeichnet wird. Neben einer nach wie vor -- übertragungsbedingt - - nicht befriedigenden Wärmeableitung zum Kühlkörper verursacht daher die Anordnung gemäß Fig. 5 nicht unbeträchtlichen Herstellungs- und Fertigungsaufwand. Auch gelten dieselben Nachteile wie bei der Ausführung nach Fig. 4.

Schließlich ist in Fig. 6 ein weiterer Ansatz aus dem Stand der Technik gezeigt, bei dem mittels elastischer Wärmeleitmatten 32 Wärme des Multilayer 10 zum Kühlkörper 22 abgeführt wird; gleichzeitig kann die Transformatoranordnung durch ein federndes Klammerelement 34 gehalten werden. Hier erfolgt jedoch keine Kühlung des Kerns.

Sämtliche dieser Anordnungen verursachen jedoch nicht unbeträchtlichen Aufwand und sind zudem insbesondere nicht für die Abfuhr leistungsbedingter, größerer Wärmemengen geeignet. Darüber hinaus ist nach diesem Stand der Technik keine Fixierung des Kerns vorgesehen; die müßte im Bedarfsfall gesondert gelöst werden.

Dieses Problem verschärft sich dann, wenn Planar-Transformatoren in einer sog. Matrixanordnung verwendet werden; eine Mehrzahl von auf einem Multilayer verteilt angeordneten Transformatoren, die jeweils individuelle, lokale Wärmeableitung benötigen.

Schließlich bestünde grundsätzlich noch die Möglichkeit, eine Transformatoranordnung auf einem Multilayer mit einer wärmeleitenden Vergußmasse zu versiegeln, um darüber dann die Anordnung zu kühlen. Evident ist hier jedoch die schlechte Prüf- und Reparierbarkeit und die grundsätzlich eher mangelhafte Eignung von Vergußmassen zur Wärmeleitung; darüber hinaus werden Kerne und weitere Komponenten mechanisch belastet.

Aufgabe der vorliegenden Erfindung ist es daher, für Multilayer-Träger der gattungsgemäßen Art mit eingesetzten Planarinduktivitäten eine Wärmeableitung zu schaffen, die insbesondere auch für hohe Verlustleistungen geeignet und mechanisch stabil ist sowie darüber hinaus eine einfache, kostengünstige und potentiell automatisierbare Fertigung gestattet.

Die Aufgabe wird durch die Vorrichtung nach dem Patentanspruch 1 sowie die Verwendung nach dem Patentanspruch 7 gelöst; vorteilhafte Weiterbildungen der Erfindung sind in den Unteransprüchen beschrieben.

Vorteilhaft ermöglicht es die Erfindung, eine Planarinduktivität in einem Multilayer, insbesondere einer Schaltungsanordnung der Leistungselektronik, zu schaffen, die äußerst einfach in der Herstellung ist, sich für automatische Bestückung bzw. Realisierung eignet und darüber hinaus ein sehr hohes Maß an Wärmeabfuhr -- sowohl von dem wärmeerzeugenden Abschnitt des Multilayer als auch von dem Transformatorkern -- gestattet.

Erfindungsgemäß hat sich herausgestellt, daß die direkte, unmittelbare Verbindung des eine planare Kontaktfläche aufweisenden Kühlelements mit dem Kernelement Anordnungen hoher Verlustleistung mit entsprechend hoher Wärmeentwicklung gestattet, ohne daß etwa Schäden an der Anordnung zu befürchten sind. Erfindungsgemäß werden die Transformatorkerne nicht nur als magnetische bzw. elektrische Komponenten, sondern als mechanische Elemente angesehen, die -- durch ihre relativ gute Wärmeleitung, etwa bei Ferrit -- als Wärmebrücken dienen und die Multilayer-Baugruppe fixieren. Auch realisieren die Kerne bei kürzestem Abstand eine größtmögliche Fläche zur Wärmeabfuhr am Entstehungsort.

Insbesondere bei Multilayern mit einer Mehrzahl von verteilten Kernen, bei welchen entsprechend viele unabhängige Kerne gekühlt werden müssen, ist dieser Ansatz bedeutsam, da sowohl der mechanische Aufwand gegenüber den mit aufwendigen Zusatzteilen realisierten Lösungen aus dem Stand der Technik verringert ist, als auch die Wärmeabfuhr effizienter gestaltet werden kann. Großflächige Kühlung wird so ohne mechanische Zusatzkomponenten ermöglicht, wobei die Wärme direkt am Entstehungsort (also der Transformatorwicklung bzw. dem Kern) abgeführt wird.

Darüber hinaus kann die erfindungsgemäße Klebeschicht vorteilhaft Toleranzprobleme zwischen den verschiedenen Kernen einer Matrixanordnung und dem plattenförmigen Kühlelement ausgleichen. Insbesondere spielt dann die Dicke der Mehrschicht-Leiterplatte und die Dicke der Kerne für die mechanische Befestigung keine Rolle mehr.

Vorteilhaft sind zudem die -- aus sprödem Material, etwa Ferrit, realisierten -- Kernelemente zuverlässig fixiert, wodurch die Baugruppe äußerst vibrationsfest ist.

Insbesondere wenn vorteilhaft eine großflächige, durchgehende metallische Kühlplatte als Kühlelement verwendet wird, dient diese in geeigneter Weise als Abschirmung gegen Störfelder der Induktivitäten.

Auch liegt es im Rahmen der Erfindung, für die erfindungsgemäßen Verbindungen elektrisch leitfähige Klebstoffe zu verwenden, die, da elektrisch leitfähig, oft auch eine gute Wärmeleitfähigkeit besitzen; hinsichtlich der Wärmeableitung bestehen dadurch deutliche Vorteile gegenüber isolierenden Kunststoffen, wie sie etwa für Vergußzwecke eingesetzt werden.

Zudem hat es sich als vorteilhaft herausgestellt, das im Rahmen der Erfindung erfindungsgemäße Kühlelement zusätzlich zur Kühlung von Halbleitern oder anderen, wärmeerzeugenden elektronischen Bauelementen auf der Trägerplatine (Multilayer) zu verwenden, so daß ein vollständiges, kompaktes und effizientes Kühl- und Montagesystem für elektrische Leistungsmodule ensteht.

Besonders günstig ist es erfindungsgemäß möglich, das erfindungsgemäße Kühlelement so gegenüber den weiteren, zu kühlenden elektronischen Bauelemente zu plazieren, daß innerhalb eines einzelnen Arbeitsganges bzw. Montagevorganges sowohl eine Kühlung des Kernelements als auch des zusätzlich zu kühlenden, elektronischen Bauelements erfolgen kann; geeignet kann dies durch entsprechend bemessene Vorsprünge oder profilierte Abschnitte des Kühlelements an Angriffs- und Kontaktstellen für einen zu kühlenden Leistungshalbleiter erfolgen. Im Ergebnis entsteht dadurch eine insbesondere auch für SMD-bestückte Anordnungen ein Kühlsystem ohne zusätzlichen Aufwand.

Schließlich ist es ein wesentlicher Vorteil der erfindungsgemäßen Anordnung, die -- teuere -- Multilayer-Oberfläche von zusätzlichen, mechanischen Befestigungselementen freizuhalten, und statt dessen Raum für weitere Peripherie-Elektronik, etwa für SMD-Bestückung, und/oder zusätzliche Sicherheitsabstände bereitzustellen.

Weitere Vorteile, Merkmale und Einzelheiten der Erfindung ergeben sich aus der nachfolgenden Beschreibung bevorzugter Ausführungsbeispiele sowie aus den anliegenden Zeichnungen. Diese zeigen:
- Fig. 1: eine schematische Draufsicht auf eine erfindungsgemäß zu kühlende Leiterplattenanordnung mit einer Mehrzahl von verteilt angeordneten Transformatoren und Drosseln;
- Fig. 2:: eine seitliche Schnittansicht durch eine zu kühlende Planarinduktivität gemäß einer ersten bevorzugten Ausführungsform der Erfindung;
- Fig. 3:: eine seitliche Schnittansicht einer weiteren Ausführungsform der Erfindung mit zusätzlichen Halbleiter-Leistungselementen;
- Fig. 4 bis Fig. 6:: Vorgehensweise zum Kühlen von Planarinduktivitäten aus dem Stand der Technik.

Für die Beschreibung der Ausführungsbeispiele der Fig. 1 bis 3 gelten Bezugszeichen entsprechend den Fig. 4 bis 6, sofern identische Komponenten betroffen sind.

Fig. 1 zeigt die Draufsicht auf eine Leistungshalbleiter-Anordnung mit einer Multilayer-Platine 10 und einem plattenförmigen, flächigen Kühlkörper 22 aus gängigem Kühlkörpermaterial, etwa Kupfer oder Aluminium.

Auf der Leiterplatte 10 ist eine Mehrzahl von Transformatoren (bzw. Drosseln) 38 -- teils in Matrixform verteilt -- angeordnet, wobei diese Transformatoren (Kerne und Wicklung) auf ihrer der in Fig. 1 gezeigten Bestückungsseite abgewandten Seite durch Kontakt mit dem ganzflächigen Kühlkörper 22 gekühlt und gehalten werden.

Zusätzlich zeigt die Fig. 1 eine Mehrzahl von (SMD-bestückten) elektronischen Bauelementen 40 auf der Bestückungsseite der Platine 10, und es ist eine Mehrzahl von Leistungs-Halbleiterelementen 42 erkennbar, die ebenfalls durch Kontakt mit dem Kühlkörper 22 gekühlt werden.

Fig. 2 zeigt nunmehr in einer schematischen Seitenansicht das grundsätzliche Prinzip der Erfindung. In der bereits vorstehend beschriebenen Weise sind der erste Transformatorkern 12 und der zweite Transformatorkern 16 Abschnitte 18 der Platine 10 umschließend als Planartransformator ausgebildet. Erfindungsgemäß ist zusätzlich das E-förmige, erste Transformatorelement 12 mittels einer beispielhaft elektrisch leitenden, wärmeleitfähigen Klebeverbindung 44 mit der abwärts gerichteten Oberfläche des Multilayer 10 zwischen den Schenkeln 14 verbunden, und es ist die plane Oberfläche des Transformatorkerns 12 ganzflächig mittels eines wärme- und elektrisch leitfähigen Klebers 46 mit dem Kühlkörperblech 22 verbunden. Der für die Klebeverbindungen 44 bzw. 46 eingesetzte Kleber weist bevorzugt Metallpartikel od.dgl. auf, die nicht nur eine elektrische Leitfähigkeit zwischen den beteiligten Komponenten herstellen, sondern darüber hinaus auch für eine deutlich überlegene Wärmeleitfähigkeit sorgen. Bezogen auf die magnetischen Eigenschaften der auf diese Weise gekühlten Kerne ist jedoch die elektrische Verbindung zwischen Transformatorkern und Kühlkörper praktisch ohne nachteilige Konsequenz.

Die Fig. 3 verdeutlicht die prinzipielle erfindungsgemäße Anordnung der Fig. 2 in einem Umfeld eines wärmeerzeugenden Leistungsmoduls, wie es etwa ein elektronisches Schaltnetzteil ist. Der Transformatoranordnung 12, 16 benachbart ist ein Leistungshalbleiter 42, etwa ein isolierter Schalttransistor, welcher in der gezeigten Weise ebenfalls über eine Kleberverbindung 48 mit dem Kühlkörper 22 verbunden ist und so nicht nur die vorhandene Kühlfläche ausnutzt, sondern zudem für weitere, mechanische Stabilisierung der Anordnung sorgt. Entsprechendes gilt für die abschnittsweise, direkte wärmeableitende Kontaktierung des Multilayer im Bereich des Vorsprungs 50 des Kühlkörpers 22, sowie für die seitliche Befestigung und Kühlung des Leistungstransistors 42', der über eine Zwischenlage (Isolation) 52 mit einem entsprechend herausgearbeiteten Abschnitt des Kühlkörpers 22 verbunden ist.

Auf die gezeigte Weise kann eine thermisch und mechanisch optimierte Wärmeableitung für Leistungsmultilayer mit integrierten Transformatoren oder Drosseln realisiert werden.

Darüber hinaus ist es möglich, die gezeigten Anordnungen mittels einer weitgehend automatisierten Produktionseinrichtung zu fertigen, die idealerweise auch in Zusammenhang mit SMD-Bestückung/Lötung die Automatisierung der Herstellung eines vollständigen Leistungsmoduls erlaubt. Insbesondere bei größeren Stückzahlen ist damit eine kostengünstige Produktion, verbunden mit reproduzierbaren Kühlungseigenschaften, durchführbar.

Ergänzend ermöglicht die Erfindung die zusätzliche Kühlung von SMD-Leistungskomponenten, etwa in Gehäusen wie D-Pack, D²-Pack, SOT 223 usw. ohne zusätzlichen Aufwand. Durch den Multilayer hindurch wird die entstehende Verlustwärme auf den Außenkühler abgeleitet; dies ist etwa in der Fig. 3 oberhalb des Vorsprungs 50 zu erkennen. Darüber hinaus kann vorteilhaft zur Verbesserung der Wärmeleitung unterhalb der Leistungskomponenten Kupfer od.dgl. Wärmeleitmaterial in den Multilayer eingebracht sein, wobei die Lagen mit Vias untereinander verbunden sein können.

Zudem paßt sich generell der Klebstoff allen Unebenheiten an, so daß nicht nur der thermische Übergangswiderstand durch eingeschlossene Luft zwischen allen beteiligten Komponenten verringert wird; darüber hinaus findet ein effektiver Flächenausgleich statt. Nach dem Aushärten können zudem die Teile gegeneinander nicht mehr verschoben werden; es entsteht nicht nur eine zuverlässige, dauerhafte thermische, sondern auch eine entsprechend belastbare und rüttelfeste mechanische Verbindung.

Zur weiteren Optimierung der Erfindung können bevorzugt die unterschiedlichen Ausdehnungskoeffizienten des Multilayers und der Kühlplatte aneinander angepaßt werden. Da ein derartiger Leistungsmultilayer sehr viel Kupfer enthält, ist die thermische Längenausdehnung einer solchen Platte ungefähr gleich der von Kupfer (Multilayer FR 4: 10 - 17 10⁻ ⁶/K; Kupfer: 16,5 10⁻⁶/K; Ferrit: 10,5 10⁻⁶/K).

Mit einer typischen Klebstoffdicke von etwa 150 Mikrometern ist diese relativ gering und bietet entsprechend geringen Wärmeübergangswiderstand. Neben insbesondere flüssig auftragbaren Klebstoffen ist für eine oder jede der beiden Klebverbindungen auch eine doppelseitige, thermisch leitende Klebfolie möglich.

## Patentansprüche

1. Vorrichtung zum Kühlen einer Planarinduktivität mit einem eine Mehrzahl von Leitungsschichten aufweisenden, plattenförmigen Träger (10), einem Kernelement (12, 16) und einem Kühlelement (22), wobei mindestens eine Leitungsschicht des Trägers im Zusammenwirken mit dem zum Führen eines magnetischen Flusses ausgebildeten Kernelement die Planarinduktivität realisiert,
wobei das Kernelement zur Fixierung des Trägers und als Wärmebrücke auf seiner ersten, einer Oberfläche des Trägers (10) zugewandten Seite mit der Oberfläche mittels eines Klebers (44) verbunden und auf einer zweiten, planaren Außenfläche mit dem eine planare Kontaktfläche aufweisenden Kühlelement (22) wärmeleitend verbunden ist, **dadurch gekennzeichnet, dass**
der Kleber wärmeleitend ist, das Kernelement mit dem Kühlelement verklebt ist, das Kühlelement zum zusätzlichen Kühlen eines auf dem Träger vorgesehenen Leistungshalbleiters ausgebildet ist und in einem Kontaktbereich (50) mit dem Leistungshalbleiter einen Vorsprung bzw. einen geeignet profilierten Abschnitt aufweist.

2. Vorrichtung nach Anspruch 1, **dadurch gekennzeichnet, daß** auf dem plattenförmigen Träger eine Mehrzahl von Planarinduktivitäten vorgesehen ist, die jeweils ein Kernelement aufweisen, wobei ein gemeinsames Kühlelement mit den Kernelementen verklebt ist.

3. Vorrichtung nach Anspruch 1 oder 2, **dadurch gekennzeichnet, daß** das Kühlelement plattenförmig und sich i.w. parallel zum Träger (10) erstreckend ausgebildet ist.

4. Vorrichtung nach Anspruch 3, **dadurch gekennzeichnet, daß** das Kühlelement sich i.w. über eine Gesamtfläche des plattenförmigen Trägers (10) erstreckt.

5. Vorrichtung nach einem der Ansprüche 1 bis 4, **dadurch gekennzeichnet, dass** die Verklebung zwischen dem Kernelement und dem Träger und/oder die Verklebung zwischen dem Kernelement und dem Kühlelement mit einem Klebstoff einer Dicke zwischen 100 und 200 Mikrometern realisiert ist.

6. Vorrichtung nach einem der Ansprüche 1 bis 4, **dadurch gekennzeichnet, daß** die Verklebung zwischen dem Kernelement und dem Träger und/oder zwischen dem Kernelement und dem Kühlelement mittels einer doppelseitigen, thermisch leitenden Klebfolie realisiert ist.

7. Verwendung der Vorrichtung nach einem der Ansprüche 1 bis 6 zur Realisierung eines Schaltnetzteils, eines Spannungskonverters oder eines Netzteils.

## Claims

1. Device for cooling a variable inductor having a plate-like support (10) possessing a plurality of conducting layers, a core element (12, 16) and a cooling element (22), at least one conducting layer of the support operating in conjunction with the core element constructed to carry a magnetic flux to implement the planar inductor, wherein in order to fix the support and as a thermal bridge the core element is connected on its first side facing towards a surface of the support (10) to the surface by means of an adhesive (14) and connected in thermally conductive manner on a second, planar outer surface to the cooling element (22) possessing a planar contact surface, **characterised in that** the adhesive is thermally conductive, the core element is bonded to the cooling element, the cooling element is constructed for the additional cooling of a power semiconductor provided on the support and in a contact region (50) with the power semiconductor has a projection or a suitably profiled section.

2. Device according to Claim 1, **characterised in that** on the plate-like support a plurality of planar inductors is provided each of which has a core element, a coomon cooling element being bonded to the core elements.

3. Device according to Claim 1 or 2, **characterised in that** the cooling element is of plate-like construction and extends substantially parallel to the support (10).

4. Device according to Claim 3, **characterised in that** the cooling element extends substantially over the whole of one surface of the plate-like support (10).

5. Device according to one of Claims 1 to 4, **characterised in that** the bonding between the core element and the support and/or the bonding between the core element and the cooling element is achieved using an adhesive having a thickness of between 100 and 200 micrometers.

6. Device according to one of Claims 1 to 4, **characterised in that** the bonding between the core element and the support and/or between the core element and the cooling element is achieved by means of a double-sided, thermally conductive adhesive film.

7. Use of the device according to one of Claims 1 to 6 for implementing a combinatorial circuit part, a voltage converter or a network part.

## Revendications

1. Dispositif pour refroidir une inductance planaire avec un support (10) en forme de plaques, présentant une pluralité de couches conductrices, un élément formant noyau (12, 16) et un élément de refroidissement (22), au moins une couche conductrice du support, en coopération avec l'élément formant noyau réalisé pour le passage d'un flux magnétique, constituant l'inductance planaire,
- l'élément formant noyau, pour assurer la fixation du support et en tant que pont thermique, étant relié sur sa première face, tournée vers une face supérieure du substrat (10), à la face supérieur au moyen d'un adhésif(44) et étant relié sur une deuxième face extérieure, planaire, à l'élément de refroidissement (22), présentant une surface de contact planaire, de l'élément thermique,
**caractérisé en ce que**
- l'adhésif est conducteur de la chaleur, l'élément formant noyau est collé à l'élément de refroidissement, l'élément de refroidissement étant réalisé pour assurer un refroidissement supplémentaire d'un semi-conducteur de puissance prévu sur le support et présente, dans une zone de contact (50) avec le semi-conducteur de puissance, une saillie ou un tronçon à profilage approprié.

2. Dispositif selon la revendication 1, **caractérisé en ce que** sur le support en forme de plaque est prévue une pluralité d'inductances planaires présentant chacune un élément formant noyau, un élément de refroidissement commun étant collé aux éléments formant noyau.

3. Dispositif selon la revendication 1 ou 2, **caractérisé en ce que** l'élément de refroidissement est réalisé en forme de plaques et s'étend sensiblement parallèlement au support (10).

4. Dispositif selon la revendication 3, **caractérisé en ce que** l'élément de refroidissement s'étend sensiblement sur la surface totale du support (10) en forme de plaque.

5. Dispositif selon l'une des revendications 1 à 4, **caractérisé en ce que** le collage, entre l'élément formant noyau et le support, et/ou le collage, entre l'élément formant noyau et l'élément de refroidissement, est réalisé avec un adhésif d'une épaisseur comprise entre 100 et 200 micromètres.

6. Dispositif selon l'une des revendications 1 à 4, **caractérisé en ce que** le collage, entre l'élément formant le noyau et le support, et/ou, entre l'élément formant noyau et l'élément de refroidissement, est réalisé au moyen d'une feuille adhésive double face, conductrice de la chaleur.

7. Utilisation du dispositif selon l'une des revendications 1 à 6, pour réaliser une partie de réseau de commutation, un convertisseur de tension, ou une partie de réseau.
